# FASCICULE DE BREVET EUROPEEN

(11) **EP 3 771 785 B1**
(45) Date de publication et mention de la délivrance du brevet: **15.03.2023**
(21) Numéro de dépôt: 20188515.9
(22) Date de dépôt: 30.07.2020
(51) Int. Cl.: E04H 4/12, E04H 4/16

(54) **SYSTÈME DE FILTRATION POUR PISCINE À MULTIPLICATEUR DE DÉBIT DÉPORTÉ**
FILTERSYSTEM FÜR SCHWIMMBAD MIT VERSTÄRKER DER UMGELEITETEN WASSERDURCHFLUSSMENGE
SWIMMING POOL FILTER SYSTEM WITH OFFSET FLOW MULTIPLIER

(30) Priorité: 02.08.2019 FR 1908912
(43) Date de publication de la demande: 03.02.2021
(73) Titulaire: Magiflex, 10000 Troyes (FR)
(72) Inventeur: DRION, Lucas, Lionel, Florent, 10000 Troyes (FR); LAMBERT, Jimmy, 10150 Sainte-Maure (FR); LOPEZ, Yannick, Manuel, Michel, 10190 Mesnil-Saint-Loup (FR)
(74) Mandataire: Marconnet, Sébastien

(56) Documents cités:
- EP-A1- 2 568 097
- FR-A1- 2 855 432
- FR-A1- 2 877 856
- FR-A1- 2 928 707

## Description

L'invention porte sur un système de filtration pour piscine à multiplicateur de débit déporté.

On connaît des blocs de filtration comportant une cuve ayant une ouverture débouchant dans un volume d'eau d'un bassin de la piscine et une ouverture d'accès destinée à être située au niveau du sol autour de la piscine.

Au moins un élément de filtration est disposé à l'intérieur de la cuve. La cuve comporte du côté de son extrémité basse un premier conduit dans lequel circule un flux d'eau primaire. Ce conduit est relié à une entrée d'une pompe, laquelle présente une sortie connectée à une entrée d'injection d'un multiplicateur de débit, notamment de type Venturi. En outre, au moins un deuxième conduit dans lequel circule un flux d'eau secondaire est relié à une entrée d'aspiration d'un multiplicateur de débit qui génère un courant d'eau à l'intérieur du bassin de la piscine.

Dans le document FR2855432, les conduits viennent de matière avec la cuve en étant réalisés par moulage avec la cuve. Or, une telle configuration fige l'orientation ainsi que le positionnement du multiplicateur de débit par rapport à la cuve. Il est donc difficile de générer un courant d'eau optimal à l'intérieur du bassin dont la configuration, en particulier la forme et la taille, sont susceptibles de varier d'une piscine à une autre. Le document FR2979655 décrit un dispositif similaire.

L'invention vise à remédier efficacement à cet inconvénient en proposant un système de filtration pour piscine, bassin ou spa, comportant:
- au moins une pompe de filtration/de circulation,
- au moins une enveloppe,
- au moins un élément de filtration disposé à l'intérieur de l'enveloppe,
- l'enveloppe comportant :
- au moins un premier embout auquel est connecté au moins un premier conduit rapporté dans lequel circule un flux d'eau primaire, ce ou ces premier(s) conduit(s) étant relié(s) à au moins une entrée de la pompe, laquelle présente au moins une sortie connectée à au moins une entrée d'injection d'au moins un multiplicateur de débit, et
- au moins un deuxième embout auquel est connecté un deuxième conduit rapporté dans lequel circule un flux d'eau secondaire, ledit deuxième conduit étant relié à au moins une entrée d'aspiration d'au moins un multiplicateur de débit.

L'invention permet ainsi, grâce à l'utilisation des embouts et des conduits rapportés par rapport à la cuve, de déporter le multiplicateur de débit de façon à pouvoir le positionner et l'orienter pour optimiser la création du courant d'eau à l'intérieur du bassin de piscine. En effet, la longueur des conduits pourra être aisément adaptée en fonction de la forme et des dimensions du bassin de piscine alors que cela n'est pas le cas avec le système monobloc actuel.

Selon une réalisation, le multiplicateur de débit peut être déporté autour du bassin et/ou en amont d'un élément de filtration supplémentaire.

Selon l'invention, une zone de jonction comporte le premier embout et le deuxième embout.

Selon une réalisation, la zone de jonction est située en aval de l'élément de filtration.

Selon une réalisation, la zone de jonction comporte un troisième embout auquel est connecté un troisième conduit rapporté dans lequel circule un deuxième flux d'eau secondaire.

Selon une réalisation, ledit troisième conduit est relié directement à une deuxième entrée d'aspiration du multiplicateur de débit et/ou à des accessoires hydrauliques.

Selon l'invention, l'enveloppe et les embouts de la zone de jonction forment une pièce monobloc.

Selon une réalisation, ledit système de filtration comporte un élément de filtration assurant une filtration grossière laissant passer les particules de dimension inférieure à une fraction de millimètre sur un principe de filtre écran.

Selon une réalisation, ledit système de filtration comporte un élément de filtration assurant une filtration fine ayant une forme cylindrique, cet élément de filtration étant constitué notamment par une nappe d'un matériau non tissé plissé en accordéon.

Selon une réalisation, un rapport entre le débit du flux d'eau secondaire divisé par le débit du flux d'eau primaire est compris entre 1.5 et 10.

Selon une réalisation, le débit du premier flux d'eau primaire est compris entre 2m³/h et 16m³/h, et le débit du flux d'eau secondaire est compris entre 2m³/h et 16m³/h.

Selon une réalisation, la pompe peut comporter un moteur électrique à vitesse variable.

L'invention sera mieux comprise à la lecture de la description qui suit et à l'examen des figures qui l'accompagnent. Ces figures ne sont données qu'à titre illustratif mais nullement limitatif de l'invention.

[Fig. 1a] [Fig. 1b] Les figures 1a et 1b sont des vues en perspective sous différents angles d'un premier mode de réalisation du système de filtration selon l'invention,

[Fig. 2a] [Fig. 2b] Les figures 2a et 2b sont des vues en perspective sous différents angles d'un deuxième mode de réalisation du système de filtration selon l'invention.

Les éléments identiques, similaires ou analogues conservent la même référence d'une figure à l'autre.

Les figures 1a et 1b montrent un système de filtration 10 pour piscine, bassin, ou spa, comportant une enveloppe 11 pouvant prendre la forme d'une cuve. La cuve 11 a une ouverture 12 débouchant dans un volume de piscine, via un conduit récupérateur 13, et une ouverture d'accès 15 pouvant être située au niveau du sol autour de la piscine ou déportée, notamment dans le cas où la cuve 11 et l'ouverture 12 sont séparés en particulier lorsqu'on utilise un filtre à sable. L'ouverture d'accès 15 est destiné à être obturée par une trappe amovible (non représentée).

Au moins un élément de filtration est disposé à l'intérieur de la cuve 11. Avantageusement, un premier élément de filtration 16.1 assure une filtration grossière laissant passer les particules de dimension inférieure à une fraction de millimètre sur un principe de filtre écran. Par exemple, ce premier élément de filtration 16.1 est constitué d'un panier avantageusement formé d'une toile à orifices de 0.1 à 0.5mm, par exemple 0.3mm, moulée entre des nervures de matière plastique injectée. En outre, un deuxième élément de filtration 16.2 assurant une filtration fine comprend un filtre cylindrique constitué d'une nappe d'un matériau non tissé plissé en accordéon.

La cuve 11 comporte une zone de jonction 18 ayant un premier embout 19.1 auquel est connecté un premier conduit rapporté 20.1 dans lequel circule un flux d'eau primaire F1. Ce conduit 20.1 est relié à une entrée d'une pompe de filtration/de circulation 22, laquelle présente une sortie connectée à une entrée d'injection 23 d'un multiplicateur de débit 25.

La zone de jonction 18 comporte un deuxième embout 19.2 auquel est connecté un deuxième conduit rapporté 20.2 dans lequel circule un flux d'eau secondaire F2. Le conduit 20.2 est relié à une entrée d'aspiration 27.1 du multiplicateur de débit 25.

Avantageusement, la cuve 11 et les embouts 19.1, 19.2 de la zone de jonction 18 forment une pièce monobloc obtenue par exemple par moulage, notamment par injection. En variante, les embouts 19.1, 19.2 sont rapportés à fixation sur la cuve 11.

Un conduit 20.1, 20.2 pourra être connecté à l'embout 19.1, 19.2 correspondant par collage, notamment au moyen d'une colle PVC. Alternativement, le conduit 20.1, 20.2 pourra être connecté sur l'embout 19.1, 19.2 correspondant au moyen d'un système encliquetable ou par vissage, ou tout autre moyen adapté à l'application. Les connexions des conduits 20.1, 20.2 au multiplicateur de débit 25 sont réalisées de façon analogue.

Le multiplicateur de débit 25, notamment de type Venturi, comporte, de façon connue en soi, un tronçon convergent 28 et un tronçon divergent 29 pour accélérer le flux d'eau généré à sa sortie 30 permettant de créer le courant à l'intérieur du bassin de piscine.

La zone de jonction 18 est dite zone de jonction 1 vers 2, dans la mesure où elle permet de séparer le flux d'aspiration d'eau circulant dans la cuve 11 en deux flux: le flux d'aspiration primaire F1 via l'embout 19.1 et le flux d'aspiration secondaire F2 via l'embout 19.2.

Cette zone de jonction 18 est située de préférence en aval de l'élément de filtration 16.1 et/ou 16.2. La zone de jonction 18 est disposée en l'occurrence sur le côté de la cuve 11. Alternativement, la zone de jonction 18 est implantée à l'extrémité basse de la cuve 11.

Suivant un exemple de réalisation, le rapport entre le débit du flux d'eau secondaire F2 divisé par le débit du flux d'eau primaire F1 est compris entre 1.5 et 10. Le débit du premier flux d'eau primaire F1 est par exemple compris entre 2m³/h et 16m³/h, et le débit du flux d'eau secondaire F2 est par exemple compris entre 2m³/h et 16m³/h.

Dans tous les cas, on cherche à minimiser le débit du flux d'eau primaire F1 afin d'utiliser une pompe 22 ayant la puissance la plus faible possible pour assurer la filtration de l'eau de la piscine. Avantageusement, ce débit du flux d'eau primaire F1 est compris entre 4m³/h et 8m³/h.

Dans le mode de réalisation des figures 2a et 2b, la zone de jonction 18 comporte un troisième embout 19.3 auquel est connecté un troisième conduit rapporté 20.3 dans lequel circule un deuxième flux d'eau secondaire F2'.

Le troisième conduit 20.3 est relié directement à une deuxième entrée d'aspiration 27.2 du multiplicateur de débit 25 et/ou à des accessoires hydrauliques.

La zone de jonction 18 est dite zone de jonction 1 vers 3, dans la mesure où elle permet de séparer le flux d'aspiration d'eau circulant dans la cuve 11 en trois flux: le flux d'aspiration primaire F1 via l'embout 19.1, le premier flux d'aspiration secondaire F2 via l'embout 19.2 et le deuxième flux d'aspiration secondaire F2' via l'embout 19.3.

En divisant ainsi en le flux d'eau secondaire d'aspiration en deux flux F2 et F2', il est possible de limiter les pertes de charge en utilisant des conduits 20.2, 20.3 de diamètre optimal et d'améliorer ainsi les performances du système de filtration 10.

Suivant un exemple de réalisation, le rapport du multiplicateur de débit 25 est compris entre 1.5 et 10.

Le débit du premier flux d'eau primaire F1 est par exemple compris entre 2m³/h et 16m³/h. Le débit du premier flux d'eau secondaire F2 et du deuxième flux d'eau secondaire F2' est par exemple compris entre 2m³/h et 16m³/h. Les débits des flux d'eau secondaires F2 et F2' sont égaux, mais pourraient être différents dans d'autres modes de réalisation.

On cherche à minimiser le débit du flux d'eau primaire F1 afin d'utiliser une pompe 22 ayant la puissance la plus faible possible pour assurer la filtration de l'eau de la piscine. Avantageusement, ce débit du flux d'eau primaire F1 sera situé autour de 4m³/h.

La pompe 22 pourra comporter un moteur électrique à vitesse variable.

En variante, le système de filtration 10 pourra comporter plusieurs zones de jonction 18, notamment dans le cas où le multiplicateur de débit 25 de type Venturi est branché sur plusieurs blocs.

En variante, le multiplicateur de débit 25 peut être déporté autour du bassin et/ou en amont d'un élément de filtration supplémentaire.

Il est à noter que l'invention est applicable à d'autres types de systèmes que les filtres à cartouche en pied de bassin. En effet, dans d'autres modes de réalisation, l'enveloppe 11 pourra être le corps d'un filtre à sable disposé à l'intérieur d'un local technique. En variante, l'enveloppe 11 pourra être un bloc cavalier intégrant un élément de filtration associé.

Bien entendu, la description qui précède a été donnée à titre d'exemple uniquement et ne limite pas le domaine de l'invention dont on ne sortirait pas en remplaçant les différents éléments par tous autres équivalents.

En outre, les différentes caractéristiques, variantes, et/ou formes de réalisation de la présente invention peuvent être associées les unes avec les autres selon diverses combinaisons, dans la mesure où elles ne sont pas incompatibles ou exclusives les unes des autres.

## Revendications

1. Système de filtration (10) pour piscine, bassin ou spa, comportant:
- au moins une pompe de filtration/de circulation (22),
- au moins une enveloppe (11),
- au moins un élément de filtration (16.1, 16.2) disposé à l'intérieur de l'enveloppe (11),
**caractérisé en ce que** l'enveloppe (11) comporte :
- au moins un premier embout (19.1) auquel est connecté au moins un premier conduit (20.1) dans lequel circule un flux d'eau primaire (F1), ce ou ces premier(s) conduit(s) (20.1) étant relié(s) à au moins une entrée de la pompe (22), laquelle présente au moins une sortie connectée à au moins une entrée d'injection (23) d'au moins un multiplicateur de débit (25), et
- au moins un deuxième embout (19.2) auquel est connecté un deuxième conduit (20.2) dans lequel circule un flux d'eau secondaire (F2), ledit deuxième conduit (20.2) étant relié à au moins une entrée d'aspiration (27.1) dudit au moins un multiplicateur de débit (25), **caractérisé en ce que** l'enveloppe (11) comprend une zone de jonction (18) comportant le premier embout (19.1) et le deuxième embout (19.2),
- l'enveloppe (11) et les embouts (19.1, 19.2, 19.3) de la zone de jonction (18) formant une pièce monobloc,
- ladite zone de jonction (18) étant disposée sur un côté de l'enveloppe (11),
- ledit premier conduit (20.1) et ledit deuxième conduit (20.2) étant des conduits rapportés.

2. Système de filtration selon la revendication 1, **caractérisée en ce que** la zone de jonction (18) est située en aval de l'élément de filtration (16.1, 16.2).

3. Système de filtration selon la revendication 1 ou 2, **caractérisé en ce que** la zone de jonction (18) comporte un troisième embout (19.3) auquel est connecté un troisième conduit rapporté (20.3) dans lequel circule un deuxième flux d'eau secondaire (F2').

4. Système de filtration selon la revendication 3, **caractérisé en ce que** ledit troisième conduit (20.3) est relié directement à une deuxième entrée d'aspiration (27.2) dudit multiplicateur de débit (25) et/ou à des accessoires hydrauliques.

5. Système de filtration selon l'une quelconque des revendications 1 à 4, **caractérisé en ce qu'**il comporte un élément de filtration (16.1) assurant une filtration grossière laissant passer les particules de dimension inférieure à une fraction de millimètre sur un principe de filtre écran.

6. Système de filtration selon l'une quelconque des revendications 1 à 5, **caractérisé en ce qu'**il comporte un élément de filtration (16.2) assurant une filtration fine ayant une forme cylindrique, cet élément de filtration (16.2) étant constitué notamment par une nappe d'un matériau non tissé plissé en accordéon.

7. Système de filtration selon l'une quelconque des revendications 1 à 6, **caractérisé en ce qu'**un rapport entre le débit du flux d'eau secondaire (F2) divisé par le débit du flux d'eau primaire (F1) est compris entre 1.5 et 10.

8. Système de filtration selon l'une quelconque des revendications 1 à 7, **caractérisé en ce que** le débit du premier flux d'eau primaire (F1) est compris entre 2m³/h et 16m³/h, et le débit du flux d'eau secondaire (F2) est compris entre 2m³/h et 16m³/h.

## Patentansprüche

1. Filtrationssystem (10) für Schwimmbad, Becken oder Spa, mit:
- mindestens einer Filtration/Zirkulationspumpe (22),
- mindestens einem Gehäuse (11),
- mindestens einem Filtrationselement (16.1, 16,2) im Gehäuse (11),
**dadurch gekennzeichnet, dass** das Gehäuse (11) umfasst:
- mindestens ein erstes Endstück (19.1), an dem mindestens ein erstes Rohr (20.1) angeschlossen ist, in dem ein primärer Wasserfluss (F1) zirkuliert, wobei dieses erste Rohr oder diese ersten Rohre an mindestens einer Eingabe der Pumpe (22) angeschlossen ist, die mindestens einen an mindestens einem Injektionseingang (23) mindestens eines Flussmengenmultiplikators (25) angeschlossenen Ausgang aufweist, und
- mindestens ein zweites Endstück (19,2), an dem ein zweites Rohr (20,2) angeschlossen ist, in dem ein sekundärer Wasserfluss (F2) zirkuliert, wobei das zweite Rohr (20.2) an mindestens einem Saugeinlass (27,1) des mindestens einen Flussmengenmultiplikators (25) angeschlossen ist, charakterisiert dadurch, dass das Gehäuse (11) eine Anschlusszone (18) umfasst, die das erste Endstück (19.1) und das zweite Endstück (19.2) umfasst,
- wobei das Gehäuse (11) und die Endstücke (19.1, 19,2, 19,3) der Anschlusszone (18) eintückig ausgebildet sind,
- wobei die Anschlusszone (18) auf einer Seite des Gehäuses (11) angeordnet ist,
- wobei das erste Rohr (20,1) und das zweite Rohr (20,2) als separate Rohre ausgebildet sind.

2. Filtrationssystem gemäß Anspruch 1, **dadurch gekennzeichnet, dass** die Anschlusszone (18) stromabwärts des Filtrationselements (16.1, 16.2) liegt.

3. Filtrationssystem gemäß Anspruch 1 oder 2, **dadurch gekennzeichnet, dass** die Anschlusszone (18) ein drittes Endstück (19,3) umfasst, an dem ein drittes Einsatzrohr (20,3) angeschlossen ist, in dem ein zweiter sekundärer Wasserfluss (F2') zirkuliert.

4. Filtrationssystem gemäß Anspruch 3, **dadurch gekennzeichnet, dass** direkt an einem zweiten Saugeinlass (27.2) des Flussmengenmultiplikators (25) und/oder einem hydraulischen Zubehör angeschlossen.

5. Filtrationssystem gemäß einer der Ansprüche 1 bis 4, **dadurch gekennzeichnet, dass** es ein Filtrationselement (16.1) für eine grobe Filtration zum Ermöglichen des Durchgangs von Größenpartikeln weniger als ein Bruch eines Millimeters auf einem Screenfilterprinzip umfasst.

6. Filtrationssystem gemäß einer der Ansprüche 1 bis 5, **dadurch gekennzeichnet, dass** es ein zylinderförmiges Filtrationselement (16.2) mit Z-gefaltetes Material umfasst.

7. Filtrationssystem gemäß einer der Ansprüche 1 bis 6, **dadurch gekennzeichnet, dass** ein Verhältnis zwischen der Flussmenge des sekundären Wasserflusses (F2) geteilt durch die Flussmenge des primären Wasserflusses (F1) zwischen 1,5 und 10 liegt.

8. Filtrationssystem gemäß einer der Ansprüche 1 bis 7, **dadurch gekennzeichnet, dass** die Flussmenge des ersten primären Wasserflusses (F1) zwischen 2 m³/h und 16 m³/h und die Flussmenge des sekundären Wasserflusses (F2) zwischen 2 m³/h und 16 m³/h liegt.

## Claims

1. Filtration system (10) for swimming pool, pond or spa, comprising:
- at least one filtration/circulation pump (22),
- at least one casing (11),
- at least one filtration element (16.1, 16.2) inside the casing (11),
**characterized in that** the casing (11) comprises:
- at least one first end piece (19.1) to which is connected at least one first pipe (20.1) in which a primary water flow (F1) circulates, this or these first pipe(s) (20.1) being connected to at least one input of the pump (22), which has at least one output connected to at least one injection input (23) of at least one flow rate multiplier (25), and
- at least one second end piece (19.2) to which is connected a second pipe (20.2) in which a secondary water flow (F2) circulates, said second conduit (20.2) being connected to at least one suction inlet (27.1) of said at least one flow rate multiplier (25),
**characterized in that** the casing (11) comprises a junction zone (18) comprising the first end piece (19.1) and the second end piece (19.2),
- the casing (11) and the end pieces (19.1, 19.2, 19.3) of the junction zone (18) forming a single piece,
- said junction zone (18) being arranged on one side of the casing (11),
- Said first pipe (20.1) and said second pipe (20.2) being separate pipes.

2. Filtration system according to Claim 1, **characterized in that** the junction zone (18) is located downstream of the filtration element (16.1, 16.2).

3. Filtration system according to claim 1 or 2, **characterized in that** the junction zone (18) comprises a third end piece (19.3) to which is connected a third insert pipe (20.3) in which a second secondary water flow (F2') circulates.

4. Filtration system according to claim 3, **characterized in that** said third pipe (20.3) is connected directly to a second suction inlet (27.2) of said flow rate multiplier (25) and/or to hydraulic accessories.

5. Filtration system according to any one of the claims 1 to 4, **characterized in that** it comprises a filtration element (16.1) providing a coarse filtration allowing the passage of particles of size less than a fraction of a millimeter on a screen filter principle.

6. Filtration system according to any one of the claims 1 to 5, **characterized in that** it comprises a cylinder-shaped filtration element (16.2) providing a fine filtration, this filtration element (16.2) being formed in particular by a sheet of a nonwoven accordion-pleated material.

7. Filtration system according to any one of the claims 1 to 6, **characterized in that** a ratio between the flow rate of the secondary water flow (F2) divided by the flow rate of the primary water flow (F1) is between 1.5 and 10.

8. Filtration system according to any one of the claims 1 to 7, **characterized in that** the flow rate of the first primary water flow (F1) is between 2m³/h and 16m³/h, and the flow rate of the secondary water flow (F2) is between 2m³/h and 16m³/h.
